# EUROPÄISCHE PATENTANMELDUNG

(11) **EP 4 786 067 A1**
(43) Veröffentlichungstag der Anmeldung: **05.08.2026**
(21) Anmeldenummer: 25154589.3
(22) Anmeldetag: 29.01.2025
(51) Int. Cl.: B21B 31/10

(54) **WALZEINRICHTUNG**

(71) Anmelder: Primetals Technologies Austria GmbH, 4031 Linz (AT)
(72) Erfinder: Schinagl, Bernhard, 4053 Ansfelden (AT); Angerer, Sebastian Josef, 4048 Puchenau (AT)
(74) Vertreter: Metals@Linz

(57) **Zusammenfassung**

Ein Walzenwechselwagen (6) für ein Walzgerüst (1) umfasst zusätzlich zu seinen üblichen Komponenten hinter dem Rahmen (13), in dessen Rahmenaufnahmen (14, 15) Arbeitswalzen (3a) oder Kassetten (11) mit mehreren Walzen (7, 9, 10) einsetzbar sind, zwei nebeneinander angeordnete Halteeinrichtungen (17, 18), in die lösbar Magazine (19, 20) mit mehreren Magazinaufnahmen (21) für Paare kleiner Arbeitswalzen (3c) eingesetzt sind. Die Magazinaufnahmen (21) sind nebeneinander angeordnet und in der Walzrichtung (x) verfahrbar. Auf dem Unterbau (12) des Walzenwechselwagens (6) sind weiterhin nebeneinander zwei Zusatz-Zangenwagen (22, 23) angeordnet, die mit den Halteeinrichtungen (17, 18) und den Rahmenaufnahmen (14, 15) zusammenwirken. Die Zusatz-Zangenwagen (22, 23) weisen jeweils ein Basiselement (24), ein Zwischenelement (25) und ein Greifelement (26) auf. Die Basiselemente (24) sind in der Längsrichtung (y) der Stützwalzen (4) des Walzgerüsts (1) verfahrbar. In der eingefahrenen Stellung sind die Zusatz-Zangenwagen (22, 23) hinter dem Rahmen (13) angeordnet, in der ausgefahrenen Stellung in den Rahmenaufnahmen (14, 15). Die Zwischenelemente (25) sind auf den Basiselementen (24) ebenfalls in der Längsrichtung (y) verfahrbar. Die Greifelemente (26) sind an den Zwischenelementen (25) um Schwenkachsen (27) zwischen einer nach hinten und einer nach vorne geschwenkten Stellung schwenkbar. Je nach Schwenkstellung der Greifelemente (26) und Verfahrstellung der Basiselemente (24) können die Greifelemente (26) ein Paar kleine Arbeitswalzen (3c) aus einer Magazinaufnahme (21) entnehmen und in das Walzgerüst (1) einführen bzw. aus dem Walzgerüst (1) entnehmen und in einer Magazinaufnahme (21) ablegen.

## Beschreibung

### Gebiet der Technik

Die vorliegende Erfindung geht aus von einer Walzeinrichtung,
- wobei die Walzeinrichtung ein Walzgerüst zum Walzen eines flachen Walzguts aus Metall umfasst, welches das Walzgerüst beim Walzen in einer Walzrichtung durchläuft,
- wobei das Walzgerüst zwei Gerüstständer aufweist, in denen Stützwalzen gelagert sind,
- wobei die Walzeinrichtung einen Walzenwechselwagen umfasst, der an einen der Gerüstständer heranfahrbar ist,
- wobei der Walzenwechselwagen einen Unterbau aufweist,
- wobei der Walzenwechselwagen einen Rahmen aufweist, der seinerseits zwei Rahmenaufnahmen aufweist, die in der Walzrichtung gesehen nebeneinander angeordnet sind und in die jeweils ein Paar von Kassetten einsetzbar ist, die jeweils mehrere Zwischen- und Unterstützungswalzen (aber keine kleinen Arbeitswalzen) enthalten,
- wobei der Rahmen auf dem Unterbau in der Walzrichtung zwischen zwei Arbeitsstellungen verfahrbar ist, so dass in beiden Arbeitsstellungen in der Walzrichtung gesehen je eine der Rahmenaufnahmen auf Höhe der Stützwalzen angeordnet ist,
- wobei der Walzenwechselwagen einen Basis-Zangenwagen aufweist, der auf dem Unterbau in der Längsrichtung der Stützwalzen verfahrbar ist, so dass mittels des Basis-Zangenwagens dasjenige Paar von Kassetten aus der Rahmenaufnahme, die sich auf Höhe der Stützwalzen befindet, entnehmbar und in das Walzgerüst einführbar ist oder ein Paar von in das Walzgerüst eingebauten Kassetten aus dem Walzgerüst entnehmbar und in der Rahmenaufnahme ablegbar ist, die sich auf Höhe der Stützwalzen befindet.

Die vorliegende Erfindung geht weiterhin aus von einer Walzstraße mit mehreren derartigen Walzeinrichtungen, wobei die Walzgerüste der Walzeinrichtungen in einer Linie hintereinander angeordnet sind.

### Stand der Technik

Sowohl derartige Walzeinrichtungen als auch die entsprechenden Walzstraßen sind allgemein bekannt.

### Zusammenfassung der Erfindung

Wie allgemein bekannt ist, weisen Walzgerüste eine Seite auf, an der die Antriebe angeordnet sind. Diese Seite wird üblicherweise als Antriebsseite bezeichnet. Ebenso weisen Walzgerüste eine Seite auf, an der Bedienmaßnahmen erfolgen können. Diese Seite wird üblicherweise als Bedienseite bezeichnet. Von den beiden Gerüstständer ist einer an der Bedienseite und einer an der Antriebsseite angeordnet. Der Walzenwechselwagen ist an den bedienseitigen Gerüstständer heranfahrbar.

Die Anzahl an Zwischen- und Unterstützungswalzen liegt pro Kassette vorzugsweise bei sieben, so dass das zugehörige Multiwalzenwalzgerüst als ganzes - also einschließlich der Stützwalzen und der ebenfalls erforderlichen Arbeitswalzen - insgesamt 18 Walzen umfasst und damit als sogenanntes 18-Hi-Gerüst ausgebildet ist.

Die Bezeichnung des Zangenwagens als Basis-Zangenwagen dient der sprachlichen Unterscheidung von später noch eingeführten Zusatz-Zangenwagen. Eine weitergehende Bedeutung kommt dem Zusatz "Basis" nicht zu.

Bei Walzgerüsten müssen immer wieder Walzen gewechselt werden. Am häufigsten müssen die Arbeitswalzen gewechselt werden. Dies gilt gleichermaßen für übliche Quartogerüste, die zusätzlich zu den beiden Stützwalzen ausschließlich zwei Arbeitswalzen umfassen, als auch für übliche Sextogerüste, die zusätzlich zu den beiden Stützwalzen und den beiden Arbeitswalzen zwei Zwischenwalzen umfassen, von denen je eine zwischen der oberen Stützwalze und der oberen Arbeitswalze und zwischen der unteren Stützwalze und der unteren Arbeitswalze angeordnet ist. Es gilt aber auch bei einem Multiwalzenwalzgerüst.

Bei einem Quartogerüst weisen die Arbeitswalzen einen relativ großen Durchmesser auf. Sie müssen daher zwar gewechselt werden, der Wechsel erfolgt aber nicht allzu häufig. Bei einem Sextogerüst weisen die Arbeitswalzen in der Regel einen kleineren Durchmesser auf als bei einem Quartogerüst. Sie müssen häufiger gewechselt werden als die Arbeitswalzen eines Quartogerüsts. Bei einem Multiwalzenwalzgerüst weisen die Arbeitswalzen einen sehr kleinen Durchmesser auf. Sie müssen daher erheblich häufiger gewechselt werden als die Arbeitswalzen eines Sextogerüsts und erst recht häufiger als die Arbeitswalzen eines Quartogerüsts.

Aufgrund der typischen Unterschiede in den Durchmessern werden die Arbeitswalzen der verschiedenen Walzgerüste (Quartogerüst, Sextogerüst, Multiwalzenwalzgerüst) nachstehend als große, mittlere und kleine Arbeitswalzen bezeichnet. Die Bezeichnung dient aber nur der sprachlichen Unterscheidung. Eine weitergehende Bedeutung kommt der Wortwahl nicht zu.

Jeder Wechsel von Arbeitswalzen kann nur erfolgen, während das Walzgerüst nicht aktiv ist, also während eines Zeitraums, in dem das Walzgut nicht gewalzt wird. Der Wechsel der Arbeitswalzen sollte daher möglichst schnell und möglichst problemlos erfolgen. Dies gilt unabhängig von der Art des Walzgerüsts, ist aber aufgrund der Häufigkeit, mit der ein Walzenwechsel erfolgen muss, besonders kritisch bei einem Multiwalzenwalzgerüst.

Die Aufgabe der vorliegenden Erfindung besteht darin, Möglichkeiten zu schaffen, mittels derer ein derartiger Wechsel der Arbeitswalzen, insbesondere der kleinen Arbeitswalzen eines Multiwalzenwalzgerüsts, auf einfache, zuverlässige und schnelle Weise möglich ist.

Die Aufgabe wird durch eine Walzeinrichtung mit den Merkmalen des Anspruchs 1 gelöst. Vorteilhafte Ausgestaltungen der Walzeinrichtung sind Gegenstand der abhängigen Ansprüche 2 bis 6.

Erfindungsgemäß wird eine Walzeinrichtung der eingangs genannten Art dadurch ausgestaltet,
- dass auf dem Unterbau hinter dem Rahmen in der Walzrichtung gesehen nebeneinander zwei Halteeinrichtungen angeordnet sind,
- dass in die Halteeinrichtungen lösbar ein jeweiliges Magazin eingesetzt ist,
- dass die Magazine jeweils mehrere in der Walzrichtung gesehen nebeneinander angeordnete Magazinaufnahmen für jeweils ein Paar von kleinen Arbeitswalzen aufweisen,
- dass die Halteeinrichtungen in der Walzrichtung über einen jeweiligen Verfahrbereich verfahrbar sind, der jeweils mindestens so groß wie der Abstand der beiden am weitesten voneinander beabstandeten Magazinaufnahmen des jeweiligen Magazins ist,
- dass auf dem Unterbau in der Walzrichtung gesehen nebeneinander zwei Zusatz-Zangenwagen angeordnet sind, so dass je einer der Zusatz-Zangenwagen mit je einer der Halteeinrichtungen und je einer der Rahmenaufnahmen zusammenwirkt,
- dass die beiden Zusatz-Zangenwagen jeweils ein Basiselement, ein Zwischenelement und ein Greifelement aufweisen,
- dass die Basiselemente und mit ihnen das jeweilige Zwischenelement und das jeweilige Greifelement in der Längsrichtung der Stützwalzen jeweils zwischen einer eingefahrenen und einer ausgefahrenen Stellung verfahrbar sind,
- dass die Zusatz-Zangenwagen in der eingefahrenen Stellung des jeweiligen Basiselements hinter dem Rahmen angeordnet sind, so dass ein Verfahren des Rahmens nicht auf den jeweiligen Zusatz-Zangenwagen wirkt,
- dass die Zusatz-Zangenwagen in der ausgefahrenen Stellung des jeweiligen Basiselements in der jeweiligen Rahmenaufnahme angeordnet ist, so dass der jeweilige Zusatz-Zangenwagen zusammen mit dem Rahmen in der Walzrichtung verfahren wird,
- dass das jeweilige Zwischenelement auf dem jeweiligen Basiselement ebenfalls in der Längsrichtung der Stützwalzen zwischen einer eingefahrenen Stellung und einer ausgefahrenen Stellung verfahrbar ist,
- dass das jeweilige Greifelement an dem jeweiligen Zwischenelement derart gelagert ist, dass es um eine jeweilige Schwenkachse zwischen einer nach hinten und einer nach vorne geschwenkten Stellung schwenkbar ist,
- dass das jeweilige Greifelement dann, wenn das jeweilige Basiselement sich außerhalb der jeweiligen Rahmenaufnahme befindet, in der Lage ist, in der nach hinten geschwenkten Stellung ein Paar kleine Arbeitswalzen aus einer Magazinaufnahme des jeweiligen Magazins zu entnehmen bzw. ein Paar kleine Arbeitswalzen in einer Magazinaufnahme des jeweiligen Magazins abzulegen, und
- dass das jeweilige Greifelement dann, wenn das jeweilige Basiselement sich in der jeweiligen Rahmenaufnahme befindet, in der Lage ist, in der nach vorne geschwenkten Stellung ein Paar kleine Arbeitswalzen in das Walzgerüst einzuführen bzw. aus dem Walzgerüst zu entnehmen.

Durch das eine Magazin können mehrere Paare von neuen oder aufbereiteten kleinen Arbeitswalzen bereitgehalten werden, durch das andere Magazin wird eine Aufnahmemöglichkeit für verschlissene kleinen Arbeitswalzen geschaffen. Dadurch kann mehrmals hintereinander schnell und zuverlässig ein Walzenwechsel erfolgen.

Aufgrund der Verfahrbarkeit der Halteeinrichtungen kann jeweils die "richtige" Magazinaufnahme derart positioniert werden, dass sie mit dem Greifelement des jeweiligen Zusatz-Zangenwagens zusammenwirken kann. Mit welcher Magazinaufnahme des jeweiligen Magazins das jeweilige Greifelement zusammenwirkt, ist durch die Positionierung des jeweiligen Halteelements und damit auch des jeweiligen Magazins in der Walzrichtung bestimmt. Vorzugsweise werden die Magazinaufnahmen sequenziell nacheinander genutzt.

Der Sachverhalt, dass die Halteeinrichtungen auf dem Unterbau hinter dem Rahmen angeordnet sind, bedeutet, dass der Rahmen sich zwischen den Halteeinrichtungen und dem Walzgerüst befindet. Durch das Anordnen der Halteeinrichtungen hinter dem Rahmen wird eine kompakte Anordnung geschaffen, die insbesondere in der Walzrichtung wenig Platz benötigt.

Aufgrund des Umstands, dass die Zusatz-Zangenwagen in der eingefahrenen Stellung des jeweiligen Basiselements hinter dem Rahmen angeordnet sind, wirkt in diesem Zustand ein Verfahren des Rahmens nicht auf den jeweiligen Zusatz-Zangenwagen. Ebenso aber wird aufgrund des Umstands, dass die Zusatz-Zangenwagen in der ausgefahrenen Stellung des jeweiligen Basiselements in der jeweiligen Rahmenaufnahme angeordnet ist, der jeweilige Zusatz-Zangenwagen in diesem Zustand zusammen mit dem Rahmen in der Walzrichtung verfahren.

In der eingefahrenen Endstellung des jeweiligen Zwischenelements ist - wenn alles andere unverändert bleibt - das jeweilige Zwischenelement näher an der jeweiligen Halteeinrichtung angeordnet, in der ausgefahrenen Endstellung näher am Walzgerüst.

Das Greifelement befindet sich in der Längsrichtung der Stützwalzen gesehen stets zwischen den Halteelementen und dem Walzgerüst.

In manchen Fällen können das Einführen der kleinen Arbeitswalzen in das Walzgerüst und das Entnehmen der kleinen Arbeitswalzen aus dem Walzgerüst durch entsprechendes Verfahren des jeweiligen Zwischenelements auf dem jeweiligen Basiselement (und ausschließlich ein derartiges Verfahren) bewirkt werden. In anderen Fällen werden das Einführen der kleinen Arbeitswalzen in das Walzgerüst und das Entnehmen der kleinen Arbeitswalzen aus dem Walzgerüst durch eine Kombination einer Verfahrbewegung des jeweiligen Basiselements und des jeweiligen Zwischenelements bewirkt.

Vorzugsweise ist in die Rahmenaufnahmen alternativ zu dem Paar von Kassetten auch ein Paar von großen Arbeitswalzen und/oder ein Paar von mittleren Arbeitswalzen und Zwischenwalzen einsetzbar.

Durch die Möglichkeit, in die Rahmenaufnahmen ein Paar von großen Arbeitswalzen (d.h. die Arbeitswalzen eines Quartogerüsts) einsetzen zu können, kann nach Bedarf auch ein Umrüsten eines Multiwalzenwalzgerüsts zu einem Quartogerüst und umgekehrt erfolgen. Ebenso kann auch bei einem Quartogerüst ein "normaler" Wechsel von Arbeitswalzen vorgenommen werden. In analoger Weise kann durch die Möglichkeit, in die Rahmenaufnahmen ein Paar von mittleren Arbeitswalzen und Zwischenwalzen einsetzen zu können, nach Bedarf auch ein Umrüsten eines Multiwalzenwalzgerüsts zu einem Sextogerüst und umgekehrt erfolgen. Ebenso kann auch bei einem Sextogerüst ein "normaler" Wechsel von mittleren Arbeitswalzen und Zwischenwalzen vorgenommen werden. In Einzelfällen kann auch eine Umrüstung von einem Quartogerüst zu einem Sextogerüst und umgekehrt erfolgen.

Die Anzahl an Magazinaufnahmen kann nach Bedarf bestimmt sein. Vorzugsweise liegt die Anzahl an Magazinaufnahmen pro Magazin zwischen drei und acht. Diese Anzahl ist aufgrund modellgestützter Überlegungen zu bevorzugen. Insbesondere muss bei weniger als drei Magazinaufnahmen pro Magazin zu oft ein Magazinwechsel erfolgen. Bei mehr als acht Magazinaufnahmen erhöht sich die Baubreite des Walzenwechselwagens (d.h. die Erstreckung in Walzrichtung) übermäßig.

Prinzipiell ist die vorliegende Erfindung bei jeder Art von Walzgerüst einsetzbar. Vorzugsweise aber ist das Walzgerüst als Kaltwalzgerüst ausgebildet.

Vorzugsweise ist das jeweilige Basiselement in der jeweiligen eingefahrenen Stellung unter der jeweiligen Halteeinrichtung und dem darin angeordneten Magazin angeordnet. Diese Ausgestaltung ist besonders kompakt und platzsparend.

Das Schwenken des Greifelements erfolgt in aller Regel im wesentlichen nach oben. Wenn also das Greifelement ein Paar kleine Arbeitswalzen gegriffen hat und die Schwenkstellung des Greifelements sich in der Mitte zwischen der nach hinten und der nach vorne geschwenkten Stellung befindet, ragen die kleinen Arbeitswalzen vom Greifelement aus gesehen im wesentlichen nach oben. Vorzugsweise verlaufen die Schwenkachsen sogar parallel zur Walzrichtung. In diesem Fall ragen die kleinen Arbeitswalzen vom Greifelement aus gesehen in der Mitte zwischen der nach hinten und der nach vorne geschwenkten Stellung exakt nach oben.

Die Aufgabe wird weiterhin durch eine Walzstraße mit den Merkmalen des Anspruchs 7 gelöst. Erfindungsgemäß wird eine Walzstraße der eingangs genannten Art dadurch ausgestaltet, dass mindestens eine der Walzeinrichtungen als erfindungsgemäße Walzeinrichtung ausgebildet ist. Vorzugsweise sind sogar mehrere und besonders bevorzugt sogar alle Walzeinrichtungen der Walzstraße als erfindungsgemäße Walzeinrichtungen ausgebildet.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- **FIG** 1: ein Walzgerüst von der Seite,
- **FIG** 2: eine Walzeinrichtung von oben,
- **FIG** 3 bis 5: verschiedene Konfigurationen eines Walzgerüsts,
- **FIG** 6: eine perspektivische Darstellung einer Walzeinrichtung,
- **FIG** 7: eine perspektivische Darstellung eines Unterbaus und eines Rahmens,
- **FIG** 8 und 9: Draufsichten auf einen Unterbau und einen Rahmen,
- **FIG** 10: eine perspektivische Darstellung eines Basis-Zangenwagens,
- **FIG** 11: eine perspektivische Darstellung eines Magazins,
- **FIG** 12 und 13: Draufsichten auf eine Halteeinrichtung und ein Magazin,
- **FIG** 14: einen Zusatz-Zangenwagen mit einem Paar kleiner Arbeitswalzen,
- **FIG** 15 und 16: einen Unterbau und einen Zusatz-Zangenwagen,
- **FIG** 17 bis 28: Zustände in der Abfolge beim Wechsel kleiner Arbeitswalzen,
- **FIG** 29 bis 48: Zustände in der Abfolge beim Wechsel von Kassetten und kleinen Arbeitswalzen,
- **FIG** 49 bis 60: Zustände in der Abfolge beim Umrüsten des Walzgerüsts von einem Quartogerüst zu einem Walzgerüst mit vielen Walzen,
- **FIG** 61: eine mehrgerüstige Walzstraße von der Seite und
- **FIG** 62: eine mehrgerüstige Walzstraße von oben.

### Beschreibung der Ausführungsformen

Gemäß den FIG 1 und 2 umfasst eine Walzeinrichtung ein Walzgerüst 1. Das Walzgerüst 1 kann insbesondere als Kaltwalzgerüst ausgebildet sein. Von dem Walzgerüst 1 sind in FIG 1 nur die Gerüstständer 2 und die Arbeitswalzen 3 und in FIG 2 nur die Gerüstständer 2 und die Stützwalzen 4 dargestellt. In dem Walzgerüst 1 kann ein flaches Walzgut 5 gewalzt werden. Das Walzgut 5 besteht aus Metall, beispielsweise Stahl oder Aluminium. Das Walzgut 5 durchläuft das Walzgerüst 1 beim Walzen in einer Walzrichtung x. Das Walzgut 5 erstreckt sich in einer Breitenrichtung, wobei die Breitenrichtung des Walzguts 5 mit einer Längsrichtung y der Stützwalzen 4 (und auch der anderen Walzen des Walzgerüsts 1) korrespondiert.

Die Walzeinrichtung umfasst weiterhin einen Walzenwechselwagen 6. Der Walzenwechselwagen 6 ist, wie in FIG 2 durch einen Doppelpfeil angedeutet ist, an einen der Gerüstständer 2, nämlich den bedienseitigen Gerüstständer 2, heranfahrbar.

Das Walzgerüst 1 kann auf verschiedene Art und Weise konfiguriert sein. In jedem Fall umfasst das Walzgerüst 1 die Arbeitswalzen 3 und die Stützwalzen 4. Die Stützwalzen 4 sind in den Gerüstständern 2 gelagert.

Gemäß FIG 3 ist es möglich, dass das Walzgerüst 1 zusätzlich zu den Stützwalzen 4 und den Arbeitswalzen 3 keine weiteren Walzen umfasst. In diesem Fall ist das Walzgerüst 1 als Quartogerüst ausgebildet. Die Arbeitswalzen 3 weisen in diesem Fall einen relativ großen Durchmesser auf. Die Arbeitswalzen 3 des Quartogerüsts werden nachstehend als große Arbeitswalzen 3a bezeichnet.

Gemäß FIG 4 ist es alternativ möglich, dass das Walzgerüst 1 zusätzlich zu den Stützwalzen 4 und den Arbeitswalzen 3 zwei Zwischenwalzen 7, aber keine weiteren Walzen umfasst. In diesem Fall ist das Walzgerüst 1 als Sextogerüst ausgebildet. Die Arbeitswalzen 3 weisen in diesem Fall im Vergleich zu den Arbeitswalzen 3a des Quartogerüsts einen geringeren, aber noch nicht sehr kleinen Durchmesser auf. Die Arbeitswalzen 3 des Sextogerüsts werden nachstehend als mittlere Arbeitswalzen 3b bezeichnet.

Gemäß FIG 5 ist es wiederum alternativ möglich, dass das Walzgerüst 1 zusätzlich zu den Stützwalzen 4 und den Arbeitswalzen 3 zwei Zwischenwalzen 9 und weitere Walzen 10 umfasst. Im diesem Fall ist das Walzgerüst 1 als Multiwalzenwalzgerüst ausgebildet. Beispielsweise kann das Walzgerüst 1 als sogenanntes 18-Hi-Gerüst ausgebildet sein. Von den weiteren Walzen 10 sind in FIG 5 nur einige mit ihrem Bezugszeichen versehen. Die weiteren Walzen 10 können (weitere) Zwischen- und Unterstützungswalzen sein. Die Arbeitswalzen 3 des Multiwalzenwalzgerüsts weisen einen sehr kleinen Durchmesser auf. Die Arbeitswalzen 3 des Multiwalzenwalzgerüsts werden nachstehend als kleine Arbeitswalzen 3c bezeichnet.

Die Zwischenwalzen 9 und die weiteren Walzen 10 sind in einer jeweiligen Kassette 11 angeordnet, so dass sie als Einheit in das Walzgerüst 1 eingebaut bzw. aus dem Walzgerüst 1 ausgebaut werden können. In den Kassetten 11 sind nur die Zwischenwalzen 9 und die weiteren Walzen 10 angeordnet. Die kleinen Arbeitswalzen 3c sind hingegen nicht in der jeweiligen Kassette 11 angeordnet. Sie werden vielmehr separat in das Walzgerüst 1 eingebaut bzw. aus dem Walzgerüst 1 ausgebaut.

Jede der vorstehend erläuterten Konfigurationen des Walzgerüsts 1 ist Fachleuten bekannt.

Gemäß FIG 6 weist der Walzenwechselwagen 6 einen Unterbau 12 und einen Rahmen 13 auf. FIG 7 zeigt isoliert den Unterbau 12 und den Rahmen 13. Der Rahmen 13 ist auf dem Unterbau 12 angeordnet. Der Rahmen 13 ist auf dem Unterbau 12 in der Walzrichtung x zwischen zwei Arbeitsstellungen verfahrbar. Die Arbeitsstellung, in welcher der Rahmen 13 relativ zu der anderen Arbeitsstellung entgegen der Walzrichtung x verfahren ist, wird nachstehend als vordere Arbeitsstellung bezeichnet. Entsprechend wird die Arbeitsstellung, in welcher der Rahmen 13 relativ zu der anderen Arbeitsstellung in der Walzrichtung x verfahren ist, nachstehend als hintere Arbeitsstellung bezeichnet. Die FIG 8 und 9 zeigen eine Draufsicht auf den Unterbau 12 und den Rahmen 13, wobei der Rahmen 13 sich in FIG 8 in der vorderen und in FIG 9 in der hinteren Arbeitsstellung befindet.

Der Rahmen 13 weist seinerseits zwei Rahmenaufnahmen 14, 15 auf. Die beiden Rahmenaufnahmen 14, 15 sind in der Walzrichtung x gesehen nebeneinander angeordnet. Analog zu den Arbeitsstellungen werden die Rahmenaufnahmen 14 und 15 nachfolgend als vordere Rahmenaufnahme 14 und hintere Rahmenaufnahme 15 bezeichnet. In jede der beiden Rahmenaufnahmen 14, 15 kann - dies wird später noch detailliert erläutert werden - ein Paar von Kassetten 11 eingesetzt werden. Alternativ kann in jede der beiden Rahmenaufnahmen 14, 15 ein Paar von großen Arbeitswalzen 3a eingesetzt werden. Alternativ kann in jede der beiden Rahmenaufnahmen 14, 15 ein Paar von mittleren Arbeitswalzen 3b und Zwischenwalzen 7 eingesetzt werden. In der Darstellung von FIG 6 ist in die vordere Rahmenaufnahme 14 ein Paar von großen Arbeitswalzen 3a eingesetzt und ist in die hintere Rahmenaufnahme 15 ein Paar von Kassetten 11 eingesetzt.

Die Anordnung der beiden Rahmenaufnahmen 14, 15 auf dem Rahmen 13 und die beiden Arbeitsstellungen des Rahmens 13 sind derart aufeinander abgestimmt, dass in der vorderen Arbeitsstellung die hintere Rahmenaufnahme 15 - in Bezug auf die Walzrichtung x - auf Höhe der (in das Walzgerüst 1 eingebauten) Stützwalzen 4 angeordnet ist und in der hinteren Arbeitsstellung die vordere Rahmenaufnahme 14 auf Höhe der (in das Walzgerüst 1 eingebauten) Stützwalzen 4 angeordnet ist.

Der Walzenwechselwagen 6 weist weiterhin einen Zangenwagen 16 auf. Der Zangenwagen 16 wird nachstehend als Basis-Zangenwagen bezeichnet. Der Basis-Zangenwagen 16 ist in FIG 10 dargestellt. Der Basis-Zangenwagen 16 ist auf dem Unterbau 12 in der Längsrichtung y verfahrbar. Durch das Verfahren des Basis-Zangenwagens 16 in der Längsrichtung y kann bezüglich der Rahmenaufnahme 14, 15, die sich auf Höhe der Stützwalzen 4 befindet, folgendes bewirkt werden:
- Sofern die entsprechende Rahmenaufnahme 14, 15 mit einem Paar von großen Arbeitswalzen 3a, einem Paar von mittleren Arbeitswalzen 3b und Zwischenwalzen 7 oder einem Paar von Kassetten 11 belegt ist, kann durch Verfahren des Basis-Zangenwagens 16 zuerst auf das Walzgerüst 1 zu und dann wieder von dem Walzgerüst 1 weg das entsprechende Paar in das Walzgerüst 1 eingeführt werden.
- Sofern die entsprechende Rahmenaufnahme 14, 15 nicht belegt ist, kann durch Verfahren des Basis-Zangenwagens 16 zuerst auf das Walzgerüst 1 zu und dann wieder von dem Walzgerüst 1 weg das im Walzgerüst 1 befindliche Paar von großen Arbeitswalzen 3a, Paar von mittleren Arbeitswalzen 3b und Zwischenwalzen 7 oder Paar von Kassetten 11 aus dem Walzgerüst 1 entnommen und in der Rahmenaufnahme 14, 15 abgelegt werden.

Der Vorgang als solcher wird später noch detailliert erläutert werden. Hierbei wird auf das Greifen und Freigeben des jeweiligen Paares nicht näher eingegangen. Dies erfolgt so wie im Stand der Technik auch.

Soweit bisher erläutert, sind der Aufbau und die Wirkungsweise des Walzenwechselwagens 6 konventioneller Natur und Fachleuten allgemein bekannt. Soweit es bei einem Quartogerüst den Austausch der großen Arbeitswalzen 3a betrifft, wird der Walzenwechselwagen 6 auf die gleiche Art und Weise wie im Stand der Technik auch betrieben. Auch soweit es bei einem Sextogerüst den Austausch der mittleren Arbeitswalzen 3b und der Zwischenwalzen 7 betrifft, wird der Walzenwechselwagen 6 auf die gleiche Art und Weise wie im Stand der Technik auch betrieben. Sogar soweit es - im Einzelfall - den Umbau des Walzgerüsts 1 von einem Quartogerüst zu einem Sextogerüst oder umgekehrt betrifft (also den Wechsel der großen Arbeitswalzen 3a des Quartogerüsts gegen die mittleren Arbeitswalzen 3b und Zwischenwalzen 7 des Sextogerüsts und umgekehrt), wird der Walzenwechselwagen 6 auf die gleiche Art und Weise wie im Stand der Technik auch betrieben. Diese Walzenwechsel sind für die vorliegende Erfindung auch nicht relevant. Diese Vorgänge werden daher nachstehend nicht näher erläutert.

Zusätzlich weist der Walzenwechselwagen 6 weitere Komponenten auf. Diese Komponenten werden nachstehend erläutert. Diese Komponenten und deren Betrieb sind erforderlich, um eine Umrüstung des Walzgerüsts 1 von einem Quartogerüst oder einem Sextogerüst zu einem 18-Hi-Gerüst bzw. allgemein einem Multiwalzenwalzgerüst und umgekehrt sowie in dem Fall, dass das Walzgerüst 1 bereits ein 18-Hi-Gerüst bzw. allgemein ein Multiwalzenwalzgerüst ist, einen Wechsel der kleinen Arbeitswalzen 3c vorzunehmen.

Erfindungsgemäß weist der Walzenwechselwagen 6 zusätzlich zwei Halteeinrichtungen 17, 18 auf. Die beiden Halteeinrichtungen 17, 18 sind gemäß den FIG 6 bis 9 auf dem Unterbau 12 angeordnet, und zwar - vom Walzgerüst 1 aus gesehen - hinter dem Rahmen 13. Der Rahmen 13 befindet sich also zwischen den beiden Halteeinrichtungen 17, 18 und dem Walzgerüst 1. Die beiden Halteeinrichtungen 17, 18 sind weiterhin in der Walzrichtung x gesehen nebeneinander angeordnet. Analog zu den Arbeitsstellungen werden die Halteeinrichtungen 17 und 18 nachfolgend als vordere Halteeinrichtung 17 und hintere Halteeinrichtung 18 bezeichnet. In jede der beiden Halteeinrichtungen 17, 18 ist in der Darstellung von FIG 6 lösbar jeweils ein Magazin 19, 20 eingesetzt.

Das Einsetzen kann beispielsweise mittels eines nicht dargestellten Hallenkrans erfolgen. Gleiches gilt gegebenenfalls für ein Entnehmen der Magazine 19, 20. Die Magazine 19, 20 werden nachstehend als vorderes Magazin 19 und hinteres Magazin 20 bezeichnet.

Eines der beiden Magazine 19, 20 ist in FIG 11 dargestellt. Die nachstehend für das in FIG 11 dargestellte Magazin 19, 20 getroffenen Aussagen gelten in analoger Weise auch für das andere Magazin 20, 19.

Gemäß FIG 11 umfasst das jeweilige Magazin 19, 20 mehrere Aufnahmen 21, nachfolgend zur Unterscheidung von den Rahmenaufnahmen 14, 15 als Magazinaufnahmen bezeichnet. Die Magazinaufnahmen 21 sind in der Walzrichtung x gesehen nebeneinander angeordnet. Meist bilden die Magazinaufnahmen 21 ein regelmäßiges Raster. Jede Magazinaufnahme 21 ist in der Lage, jeweils ein Paar von kleinen Arbeitswalzen 3c aufzunehmen. Die kleinen Arbeitswalzen 3c des jeweiligen Paares von kleinen Arbeitswalzen 3c sind in der jeweiligen Magazinaufnahme 21 in der Regel übereinander angeordnet. Die Anzahl an Magazinaufnahmen 21 pro Magazin 19, 20 liegt minimal bei zwei, vorzugsweise zwischen drei und acht. In FIG 11 sind vier Magazinaufnahmen 21 dargestellt. Die Halteeinrichtungen 17, 18 sind in der Walzrichtung x über einen jeweiligen Verfahrbereich verfahrbar. Der Verfahrbereich der jeweiligen Halteeinrichtung 17, 18 ist mindestens so groß wie der Abstand a der beiden am weitesten voneinander beabstandeten Magazinaufnahmen 21 des jeweiligen Magazins 19, 20. Der Abstand a wird von Mitte zu Mitte der jeweiligen Magazinaufnahme 21 bestimmt. Die FIG 12 und 13 zeigen die beiden Extremstellungen, die von dem jeweiligen Magazin 19, 20 durch entsprechendes Verfahren der jeweiligen Halteeinrichtung 17, 18 mindestens angenommen werden können. Natürlich kann auch jede Zwischenstellung zwischen den beiden in den FIG 12 und 13 dargestellten Extremstellungen angenommen werden. Gegebenenfalls können die Magazine 19, 20 mittels der Halteeinrichtungen 17, 18 auch über die Extremstellungen hinaus verfahren werden. Dies ist aber nicht zwingend erforderlich.

Der Walzenwechselwagen 6 weist zusätzlich zu dem Basis-Zangenwagen 16 zwei weitere Zangenwagen 22, 23 auf. Diese beiden Zangenwagen 22, 23 werden nachstehend als Zusatz-Zangenwagen bezeichnet. Die beiden Zusatz-Zangenwagen 22, 23 sind auf dem Unterbau 12 in der Walzrichtung x gesehen nebeneinander angeordnet. Die beiden Zusatz-Zangenwagen 22, 23 werden zur Unterscheidung voneinander nachstehend analog zu den Arbeitsstellungen als vorderer Zusatz-Zangenwagen 22 und hinterer Zusatz-Zangenwagen 23 bezeichnet. Die Anordnung des vorderen Zusatz-Zangenwagens 22 ist derart, dass der vordere Zusatz-Zangenwagen 22 mit der vorderen Halteeinrichtung 17 (bzw. dem vorderen Magazin 19) und der vorderen Rahmenaufnahme 14 zusammenwirkt. In analoger Weise ist die Anordnung des hinteren Zusatz-Zangenwagens 23 derart, dass der hintere Zusatz-Zangenwagen mit der hinteren Halteeinrichtung 18 (bzw. dem hinteren Magazin 20) und der hinteren Rahmenaufnahme 15 zusammenwirkt.

Die beiden Zusatz-Zangenwagen 22, 23 sind gleich ausgebildet. Der Aufbau des vorderen Zusatz-Zangenwagens 22 wird nachstehend in Verbindung mit den FIG 14 bis 16 erläutert. Für den hinteren Zusatz-Zangenwagen 23 gelten analoge Ausführungen.

Gemäß den FIG 14 bis 16 weist der vordere Zusatz-Zangenwagen 22 ein Basiselement 24, ein Zwischenelement 25 und ein Greifelement 26 auf. Das Basiselement 24 trägt das Zwischenelement 25. Weiterhin ist das Greifelement 26 an dem Zwischenelement 25 angeordnet.

Das Basiselement 24 kann auf dem Unterbau 12 in der Längsrichtung y zwischen einer eingefahrenen und einer ausgefahrenen Stellung verfahren werden. FIG 15 zeigt die eingefahrene Stellung, FIG 16 die ausgefahrene Stellung des Basiselements 24. Aufgrund der Anordnung des Zwischenelements 25 am Basiselement 24 und des Greifelements 26 am Zwischenelement 25 bewirkt ein Verfahren des Basiselements 24 auf dem Unterbau 12 auch ein Verfahren des Zwischenelements 25 und des Greifelements 26 und damit ein entsprechendes Verfahren des gesamten vorderen Zusatz-Zangenwagens 22.

In der eingefahrenen Stellung des Basiselements 24 ist der vordere Zusatz-Zangenwagen 22 gemäß FIG 15 hinter dem Rahmen 13 angeordnet. Ein Verfahren des Rahmens 13 in der Walzrichtung x wirkt daher nicht auf den vorderen Zusatz-Zangenwagen 22. Vorzugsweise ist der vordere Zusatz-Zangenwagen 22 in der eingefahrenen Stellung des Basiselements 24 entsprechend der Darstellung in FIG 15 unter der vorderen Halteeinrichtung 17 und dem darin angeordneten vorderen Magazin 19 angeordnet. In der ausgefahrenen Stellung des Basiselements 24 hingegen ist der vordere Zusatz-Zangenwagen 22 gemäß FIG 16 in der vorderen Rahmenaufnahme 14 angeordnet. Somit wird in diesem Zustand der vordere Zusatz-Zangenwagen 22 zusammen mit dem Rahmen 13 in der Walzrichtung x verfahren. Dies wird auch aus späteren Ausführungen noch ersichtlich werden.

Aus den FIG 15 und 16 ist weiterhin ersichtlich, dass das Zwischenelement 25 auf dem Basiselement 24 ebenfalls in der Längsrichtung y zwischen einer eingefahrenen Stellung und einer ausgefahrenen Stellung verfahrbar ist. In der eingefahrenen Stellung ist das Zwischenelement 25 an dem vom Walzgerüst 1 abgewandten Ende des Basiselements 24 angeordnet, in der ausgefahrenen Stellung an dem dem Walzgerüst 1 zugewandten Ende des Basiselements 24. Das Zwischenelement 25 ist in FIG 15 in seiner ausgefahrenen Stellung und in FIG 16 in einer Zwischenstellung zwischen seiner eingefahrenen und ausgefahrenen Stellung dargestellt.

Das Greifelement 26 befindet sich unabhängig davon, in welchem Ausmaß das Basiselement 24 auf dem Unterbau 12 und das Zwischenelement 25 auf dem Basiselement 24 verfahren ist, in der Längsrichtung y gesehen stets zwischen der vorderen Halteeinrichtung 17 und dem Walzgerüst 1. Das Greifelement 26 ist an dem Zwischenelement 25 gelagert, so dass es um eine Schwenkachse 27 zwischen einer nach hinten geschwenkten Stellung und einer nach vorne geschwenkten Stellung schwenkbar ist. FIG 15 zeigt das Greifelement 26 in der nach hinten geschwenkten Stellung, FIG 16 in der nach vorne geschwenkten Stellung.

Zumindest dann, wenn das Basiselement 24 sich außerhalb der vorderen Rahmenaufnahme 14 befindet, ist das Greifelement 26 in der Lage, in der nach hinten geschwenkten Stellung ein Paar kleine Arbeitswalzen 3c aus einer der Magazinaufnahmen 21 des vorderen Magazins 19 zu entnehmen bzw. ein Paar kleine Arbeitswalzen 3c in einer Magazinaufnahme 21 des vorderen Magazins 19 abzulegen. Zumindest dann, wenn das Basiselement 24 sich in der vorderen Rahmenaufnahme 14 befindet, ist das Greifelement 26 in der Lage, in der nach vorne geschwenkten Stellung ein Paar kleine Arbeitswalzen 3c in das Walzgerüst 1 einzuführen bzw. aus dem Walzgerüst 1 zu entnehmen.

Das Schwenken des Greifelements 26 erfolgt zumindest im wesentlichen nach oben. Wenn also das Greifelement 26 ein Paar kleine Arbeitswalzen 3c gegriffen hat und die Schwenkstellung des Greifelements 26 sich in einer mittleren Schwenkstellung zwischen der nach hinten und der nach vorne geschwenkten Stellung befindet, ragen die kleinen Arbeitswalzen 3c vom Greifelement 26 aus gesehen in nennenswertem Umfang nach oben. Die Schwenkachse 27 beläuft vorzugsweise parallel zur Walzrichtung x. In diesem Fall ragen die kleinen Arbeitswalzen 3c vom Greifelement 26 aus gesehen in der mittleren Schwenkstellung vertikal nach oben.

Der hintere Zusatz-Zangenwagen 23 ist, wie bereits erwähnt, auf die gleiche Art und Weise ausgebildet. Er weist daher die gleichen Elemente 24 bis 26 auf und wirkt in analoger Art und Weise mit der hinteren Halteeinrichtung 18 bzw. dem hinteren Magazin 20 sowie dem Rahmen 13 und der hinteren Rahmenaufnahme 15 zusammen.

Damit zwischen den entsprechenden Elementen 24 bis 26 des vorderen und des hinteren Zusatz-Zangenwagens 22, 23 unterschieden werden kann, werden die Elemente 24 bis 26 des jeweiligen Zusatz-Zangenwagens 22, 23 nachstehend bei Bedarf als vorderes bzw. hinteres Basiselement 24, als vorderes bzw. hinteres Zwischenelement 25 und als vorderes bzw. hinteres Greifelement 26 bezeichnet.

Nachstehend wird in Verbindung mit den FIG 17 bis 28 erläutert, wie in dem Fall, dass das Walzgerüst 1 als Multiwalzenwalzgerüst ausgebildet ist (also beispielsweise als 18-Hi-Gerüst), die kleinen Arbeitswalzen 3c gewechselt werden. Hierbei sind nur in FIG 17 alle relevanten Elemente mit ihren Bezugszeichen versehen. In den FIG 18 bis 28 sind jeweils nur einige wenige Elemente mit ihrem Bezugszeichen versehen, insbesondere diejenigen Elemente, deren Zustand sich gegenüber der jeweils vorhergehenden FIG geändert hat.

FIG 17 zeigt den Ausgangszustand. Der Rahmen 13 ist in die vordere Arbeitsstellung verfahren. Der hintere Zusatz-Zangenwagen 23 befindet sich in der hinteren Rahmenaufnahme 15. Das hintere Basiselement 24 befindet sich also in der ausgefahrenen Stellung. Weiterhin ist auch das hintere Zwischenelement 25 ein Stück weit zur ausgefahrenen Stellung hin verfahren. Das hintere Greifelement 26 befindet sich in der nach vorne geschwenkten Stellung. Der vordere Zusatz-Zangenwagen 22 befindet sich außerhalb der vorderen Rahmenaufnahme 14. Das vordere Greifelement 26 befindet sich in der nach hinten geschwenkten Stellung. Mittels des vorderen Greifelements 26 wird aus dem vorderen Magazin 19 ein Paar kleiner Arbeitswalzen 3c gegriffen und entnommen. FIG 18 zeigt den Zustand kurz nach dem Entnehmen der kleinen Arbeitswalzen 3c.

Sodann wird das vordere Greifelement 26 in die nach vorne geschwenkte Stellung überführt. Weiterhin wird das vordere Basiselement 24 in die ausgefahrene Stellung verfahren, so dass der vordere Zusatz-Zangenwagen 22 sich in der vorderen Rahmenaufnahme 14 befindet. Weiterhin wird das vordere Zwischenelement 25 in die eingefahrene Stellung überführt. Nunmehr ist der Rahmen 13 für den Wechsel der kleinen Arbeitswalzen 3c vorbereitet. FIG 19 zeigt den entsprechenden Zustand. Diese Vorbereitungen können erfolgen, während in dem Walzgerüst 1 (noch) ein Walzen des Walzguts 5 erfolgt.

Sobald das Walzen des Walzguts 5 in dem Walzgerüst 1 beendet ist, wird gemäß FIG 20 ein Riegelelement 28 des Walzgerüsts 1 geöffnet. Das Riegelelement 28 ist erforderlich, weil die kleinen Arbeitswalzen 3c in dem Walzgerüst 1 schwimmend gelagert sind. Das Riegelelement 28, dessen Funktion und dessen Betrieb sind als solche nicht Gegenstand der vorliegenden Erfindung. Gleiches gilt für die schwimmende Lagerung der kleinen Arbeitswalzen 3c in dem Walzgerüst 1.

Durch Verfahren des hinteren Basiselements 24 und/oder des hinteren Zwischenelements 25 wird das hintere Greifelement 26 zum Walzgerüst 1 verfahren, so dass das hintere Greifelement 26 die im Walzgerüst 1 befindlichen kleinen Arbeitswalzen 3c greifen kann. FIG 21 zeigt den entsprechenden Zustand.

Sodann wird das hintere Greifelement 26 durch Verfahren des hinteren Basiselements 24 und/oder des hinteren Zwischenelements 25 vom Walzgerüst 1 weg verfahren, so dass das hintere Greifelement 26 die im Walzgerüst 1 befindlichen kleinen Arbeitswalzen 3c aus dem Walzgerüst 1 auszieht. FIG 22 zeigt den entsprechenden Zustand.

Nunmehr wird der Rahmen 13 in die hintere Arbeitsstellung verfahren. FIG 23 zeigt den entsprechenden Zustand.

Durch Verfahren des vorderen Basiselements 24 und/oder des vorderen Zwischenelements 25 wird das vordere Greifelement 26 zum Walzgerüst 1 verfahren, so dass das vordere Greifelement 26 die vom vorderen Greifelement 26 gehaltenen kleinen Arbeitswalzen 3c in das Walzgerüst 1 einführt. FIG 24 zeigt den entsprechenden Zustand.

In diesem Zustand gibt das vordere Greifelement 26 die kleinen Arbeitswalzen 3c frei. Sodann wird das vordere Greifelement 26 durch Verfahren des vorderen Basiselements 24 und/oder des vorderen Zwischenelements 25 vom Walzgerüst 1 weg verfahren. FIG 25 zeigt den entsprechenden Zustand.

Als nächstes wird das Riegelelement 28 des Walzgerüsts 1 wieder geschlossen. FIG 26 zeigt den entsprechenden Zustand. Ab diesem Zeitpunkt ist der Walzenwechsel als solcher abgeschlossen und es kann wieder mit dem Walzen eines (neuen) Walzguts 5 begonnen werden.

Abschließend wird entsprechend den FIG 27 und 28 das hintere Greifelement 26 in die nach hinten geschwenkte Stellung gebracht und es wird das Basiselement 24 des hintere Zusatz-Zangenwagens 23 in die eingefahrene Stellung gebracht. Dadurch kann das vom hinteren Greifelement 26 gehaltene Paar von kleinen Arbeitswalzen 3c in einer Aufnahme 21 des hinteren Magazins 20 abgelegt werden.

Nachstehend wird in Verbindung mit den FIG 29 bis 48 erläutert, wie in dem Fall, dass das Walzgerüst 1 als Multiwalzenwalzgerüst ausgebildet ist, die Kassetten 11 und die kleinen Arbeitswalzen 3c gewechselt werden. Analog zu den FIG 17 bis 28 sind nur in FIG 29 alle relevanten Elemente mit ihren Bezugszeichen versehen. In den FIG 30 bis 48 sind jeweils nur einige wenige Elemente mit ihrem Bezugszeichen versehen, insbesondere diejenigen Elemente, deren Zustand sich gegenüber der jeweils vorhergehenden FIG geändert hat.

FIG 29 zeigt den Ausgangszustand. Der Rahmen 13 ist in die vordere Arbeitsstellung verfahren. Der hintere Zusatz-Zangenwagen 23 befindet sich in der hinteren Rahmenaufnahme 15. Das hintere Basiselement 24 befindet sich also in der ausgefahrenen Stellung. Gemäß FIG 29 befindet sich das hintere Zwischenelement 25 noch in seiner eingefahrenen Stellung. Es könnte aber auch bereits ein Stück weit zur ausgefahrenen Stellung hin verfahren sein. Das hintere Greifelement 26 befindet sich in der nach vorne geschwenkten Stellung. Der vordere Zusatz-Zangenwagen 22 befindet sich außerhalb der vorderen Rahmenaufnahme 14. Das vordere Greifelement 26 befindet sich in der nach hinten geschwenkten Stellung. In diesem Zustand wird - beispielsweise mittels des bereits erwähnten Hallenkrans - in die vordere Rahmenaufnahme 14 ein Paar von Kassetten 11 eingesetzt. FIG 30 zeigt diesen Zustand. Dadurch ist der Rahmen 13 für den Wechsel der Kassetten 11 und der kleinen Arbeitswalzen 3c vorbereitet. Diese Vorbereitungen können erfolgen, während in dem Walzgerüst 1 (noch) ein Walzen des Walzguts 5 erfolgt.

Sobald das Walzen des Walzguts 5 in dem Walzgerüst 1 beendet ist, wird gemäß FIG 31 das Riegelelement 28 des Walzgerüsts 1 geöffnet. Durch Verfahren des hinteren Basiselements 24 und/oder des hinteren Zwischenelements 25 wird sodann das hintere Greifelement 26 zum Walzgerüst 1 verfahren, so dass das hintere Greifelement 26 die im Walzgerüst 1 befindlichen kleinen Arbeitswalzen 3c greifen kann. FIG 32 zeigt den entsprechenden Zustand.

Sodann wird das hintere Greifelement 26 durch Verfahren des hinteren Basiselements 24 und/oder des hinteren Zwischenelements 25 vom Walzgerüst 1 weg verfahren, so dass das hintere Greifelement 26 die im Walzgerüst 1 befindlichen kleinen Arbeitswalzen 3c aus dem Walzgerüst 1 auszieht. FIG 33 zeigt den entsprechenden Zustand.

Nunmehr wird der Rahmen 13 in die hintere Arbeitsstellung verfahren. Bereits während dieses Vorgangs kann das hintere Greifelement 26 in die nach hinten geschwenkte Stellung gebracht werden. Soweit erforderlich, kann dieser Schwenkvorgang in Verbindung mit einem Verfahren des hinteren Zwischenelements 25 in die ausgefahrene Stellung koordiniert sein. FIG 34 zeigt einen Zwischenzustand, FIG 35 den finalen Zustand. In diesem Zustand kann das vom hinteren Greifelement 26 gehaltene Paar von kleinen Arbeitswalzen 3c in einer Aufnahme 21 des hinteren Magazins 20 abgelegt werden.

Sodann wird der Rahmen 13 in die vordere Arbeitsstellung verfahren. FIG 36 zeigt diesen Zustand. In diesem Zustand wird - siehe FIG 37 - der Basis-Zangenwagen 16 zum Walzgerüst 1 verfahren. Dort greift der Basis-Zangenwagen 16 das Paar von Kassetten 11, das sich in dem Walzgerüst 1 befindet. Durch Verfahren vom Walzgerüst 1 weg wird somit das bisher im Walzgerüst 1 angeordnete Paar von Kassetten 11 in der hinteren Rahmenaufnahme 15 abgelegt. FIG 38 zeigt den entsprechenden Zustand.

Nunmehr wird der Rahmen 13 wieder in die hintere Arbeitsstellung verfahren. FIG 39 zeigt den entsprechenden Zustand. Nunmehr wird - siehe FIG 40 - der Basis-Zangenwagen 16 wieder zum Walzgerüst 1 verfahren. Dadurch führt der Basis-Zangenwagen 16 das Paar von Kassetten 11, das sich in der vorderen Rahmenaufnahme 14 befunden hat, in das Walzgerüst 1 ein. Sodann wird der Basis-Zangenwagen 16 wieder vom Walzgerüst 1 weg verfahren. FIG 41 zeigt den entsprechenden Zustand.

Als nächstes wird mittels des vorderen Greifelements 26 aus dem vorderen Magazin 19 ein Paar kleiner Arbeitswalzen 3c gegriffen und entnommen. Auch dies ist bereits in FIG 41 dargestellt. Insbesondere zeigt FIG 41 den Zustand kurz nach dem Entnehmen der kleinen Arbeitswalzen 3c.

Nunmehr wird der Rahmen 13 wieder in die vordere Arbeitsstellung verfahren. FIG 42 zeigt den entsprechenden Zustand. In diesem Zustand wird das vordere Basiselement 24 in die ausgefahrene Stellung verfahren, so dass der vordere Zusatz-Zangenwagen 22 sich in der vorderen Rahmenaufnahme 14 befindet. FIG 43 zeigt diesen Zustand.

Nunmehr wird der Rahmen 13 in die hintere Arbeitsstellung verfahren. FIG 44 zeigt den entsprechenden Zustand.

Durch Verfahren des vorderen Basiselements 24 und/oder des vorderen Zwischenelements 25 wird das vordere Greifelement 26 zum Walzgerüst 1 verfahren, so dass das vordere Greifelement 26 die vom vorderen Greifelement 26 gehaltenen kleinen Arbeitswalzen 3c in das Walzgerüst 1 einführt. FIG 45 zeigt den entsprechenden Zustand.

In diesem Zustand gibt das vordere Greifelement 26 die kleinen Arbeitswalzen 3c frei. Sodann wird das vordere Greifelement 26 durch Verfahren des vorderen Basiselements 24 und/oder des vorderen Zwischenelements 25 vom Walzgerüst 1 weg verfahren. FIG 46 zeigt den entsprechenden Zustand.

Als nächstes wird das Riegelelement 28 des Walzgerüsts 1 wieder geschlossen. FIG 47 zeigt den entsprechenden Zustand. Ab diesem Zeitpunkt ist der Walzen- und Kassettenwechsel abgeschlossen und es kann wieder mit dem Walzen eines (neuen) Walzguts 5 begonnen werden.

Abschließend wird - beispielsweise mittels des bereits erwähnten Hallenkrans - das Paar von Kassetten 11, das sich in der hinteren Rahmenaufnahme 15 befindet, entnommen. FIG 48 zeigt diesen Zustand.

Nachstehend wird in Verbindung mit den FIG 49 bis 60 erläutert, wie in dem Fall, dass das Walzgerüst 1 als Quartogerüst ausgebildet ist, ein Umrüsten zu einem Multiwalzenwalzgerüst erfolgen kann. Analog zu den FIG 17 bis 28 und den FIG 29 bis 48 sind nur in FIG 49 alle relevanten Elemente mit ihren Bezugszeichen versehen. In den FIG 50 bis 60 sind jeweils nur einige wenige Elemente mit ihrem Bezugszeichen versehen, insbesondere diejenigen Elemente, deren Zustand sich gegenüber der jeweils vorhergehenden FIG geändert hat.

FIG 49 zeigt den Ausgangszustand. Der Rahmen 13 ist in die hintere Arbeitsstellung verfahren. In der hinteren Rahmenaufnahme 15 ist - beispielsweise mittels des Hallenkrans - bereits ein Paar von Kassetten 11 eingesetzt. Der hintere Zusatz-Zangenwagen 23 bzw. das hintere Basiselement 24 befindet sich in der eingefahrenen Stellung, das hintere Greifelement 26 in der nach hinten geschwenkten Stellung. Der vordere Zusatz-Zangenwagen 22 wird für die Umrüstung nicht benötigt. Er ist außerhalb der vorderen Rahmenaufnahme 14 angeordnet, so dass er die Funktion des Walzenwechselwagens 6 nicht beeinträchtigt. Das Riegelelement 28 kann bereits geöffnet sein, da großen Arbeitswalzen 3a, die momentan in das Walzgerüst 1 eingebaut sind, nicht schwimmend gelagert sind, sondern in üblichen Einbaustücken. In diesem Zustand ist die Umrüstung vorbereitet. Diese Vorbereitungen können erfolgen, während in dem Walzgerüst 1 (noch) ein Walzen des Walzguts 5 erfolgt.

Sobald das Walzen des Walzguts 5 in dem Walzgerüst 1 beendet ist, wird gemäß FIG 50 der Basis-Zangenwagen 16 zum Walzgerüst 1 verfahren. Dort greift der Basis-Zangenwagen 16 das Paar von großen Arbeitswalzen 3a, das sich in dem Walzgerüst 1 befindet. Durch Verfahren vom Walzgerüst 1 weg wird somit das bisher im Walzgerüst 1 angeordnete Paar von großen Arbeitswalzen 3a in der vorderen Rahmenaufnahme 14 abgelegt. FIG 51 zeigt den entsprechenden Zustand.

Nunmehr wird der Rahmen 13 in die vordere Arbeitsstellung verfahren. FIG 52 zeigt den entsprechenden Zustand. Nunmehr wird - siehe FIG 53 - der Basis-Zangenwagen 16 wieder zum Walzgerüst 1 verfahren. Dadurch führt der Basis-Zangenwagen 16 das Paar von Kassetten 11, das sich in der hinteren Rahmenaufnahme 15 befunden hat, in das Walzgerüst 1 ein. Sodann wird der Basis-Zangenwagen 16 wieder vom Walzgerüst 1 weg verfahren. FIG 54 zeigt den entsprechenden Zustand.

Nunmehr wird der Rahmen 13 wieder in die hintere Arbeitsstellung verfahren. FIG 55 zeigt den entsprechenden Zustand.

Bereits während dieses Verfahrvorgangs kann - vergleiche den Übergang von FIG 54 zu FIG 55 - mittels des hinteren Greifelements 26 aus dem hinteren Magazin 20 ein Paar kleiner Arbeitswalzen 3c gegriffen und entnommen. Auch dies ist bereits in FIG 55 dargestellt. Insbesondere zeigt FIG 55 den Zustand kurz nach dem Entnehmen der kleinen Arbeitswalzen 3c.

In diesem Zustand wird das hintere Basiselement 24 in die ausgefahrene Stellung verfahren, so dass der hintere Zusatz-Zangenwagen 23 sich in der hinteren Rahmenaufnahme 15 befindet. Weiterhin wird das hintere Zwischenelement 25 in seine eingefahrene Stellung gebracht und wird das hintere Greifelement 26 in die nach vorne geschwenkte Stellung gebracht. FIG 56 zeigt diesen Zustand.

Nunmehr wird der Rahmen 13 in die vordere Arbeitsstellung verfahren. FIG 57 zeigt den entsprechenden Zustand.

Durch Verfahren des hinteren Basiselements 24 und/oder des hinteren Zwischenelements 25 wird das hintere Greifelement 26 zum Walzgerüst 1 verfahren, so dass das hintere Greifelement 26 die vom hinteren Greifelement 26 gehaltenen kleinen Arbeitswalzen 3c in das Walzgerüst 1 einführt. FIG 58 zeigt den entsprechenden Zustand.

In diesem Zustand gibt das hintere Greifelement 26 die kleinen Arbeitswalzen 3c frei. Sodann wird das hintere Greifelement 26 durch Verfahren des hinteren Basiselements 24 und/oder des hinteren Zwischenelements 25 vom Walzgerüst 1 weg verfahren. FIG 59 zeigt den entsprechenden Zustand.

Als nächstes wird das Riegelelement 28 des Walzgerüsts 1 wieder geschlossen. FIG 60 zeigt den entsprechenden Zustand. Ab diesem Zeitpunkt ist die Umrüstung beendet und es kann wieder mit dem Walzen eines (neuen) Walzguts 5 begonnen werden.

Die FIG 61 und 62 zeigen eine Walzstraße mit mehreren Walzeinrichtungen. Die Walzeinrichtungen weisen jeweils ein Walzgerüst 1 und einen Walzenwechselwagen 6 auf. In FIG 61 sind nur die Arbeitswalzen 3 der Walzgerüste 1 dargestellt, in FIG 62 die Arbeitswalzen 3 der Walzgerüste 1 und der jeweils zugehörige Walzenwechselwagen 6. Die in den FIG 61 und 62 dargestellte Anzahl von fünf Walzeinrichtungen ist rein beispielhaft. Es könnten auch weniger als fünf Walzeinrichtungen vorhanden sein, beispielsweise drei oder vier Walzeinrichtungen. Ebenso könnten auch mehr als fünf Walzeinrichtungen vorhanden sein, beispielsweise sechs oder sieben Walzeinrichtungen.

Die Walzgerüste 1 der Walzeinrichtungen sind - siehe insbesondere FIG 62 - in einer Linie hintereinander angeordnet. Jede einzelne der Walzeinrichtungen der FIG 61 und 62 kann als erfindungsgemäße Walzeinrichtung ausgebildet sein. Unter Umständen ist nur eine einzelne der Walzeinrichtungen auf erfindungsgemäße Art und Weise ausgebildet. Vorzugsweise aber sind mehrere der Walzeinrichtungen erfindungsgemäß ausgebildet. Insbesondere können mindestens zwei unmittelbar aufeinanderfolgende Walzeinrichtungen erfindungsgemäß ausgebildet sein. Es ist sogar möglich, dass alle Walzeinrichtungen als erfindungsgemäße Walzeinrichtung ausgebildet sind.

Die vorliegende Erfindung weist viele Vorteile auf. Insbesondere wird eine kompakte Walzeinrichtung geschaffen, die mehrmals hintereinander einen schnellen Wechsel der kleinen Arbeitswalzen 3c des Multiwalzenwalzgerüsts ermöglicht.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Walzgerüst
- 2: Gerüstständer
- 3, 3a, 3b, 3c: Arbeitswalzen
- 4: Stützwalzen
- 5: Walzgut
- 6: Walzenwechselwagen
- 7, 9: Zwischenwalzen
- 10: weitere Walzen
- 11: Kassetten
- 12: Unterbau
- 13: Rahmen
- 14, 15: Rahmenaufnahmen
- 16: Basis-Zangenwagen
- 17, 18: Halteeinrichtungen
- 19, 20: Magazine
- 21: Magazinaufnahmen
- 22, 23: Zusatz-Zangenwagen
- 24: Basiselemente
- 25: Zwischenelemente
- 26: Greifelemente
- 27: Schwenkachsen
- 28: Riegelelement

- a: Abstand
- x: Walzrichtung
- y: Längsrichtung

## Patentansprüche

1. Walzeinrichtung,
- wobei die Walzeinrichtung ein Walzgerüst (1) zum Walzen eines flachen Walzguts (5) aus Metall umfasst, welches das Walzgerüst (1) beim Walzen in einer Walzrichtung (x) durchläuft,
- wobei das Walzgerüst (1) zwei Gerüstständer (2) aufweist, in denen Stützwalzen (4) gelagert sind,
- wobei die Walzeinrichtung einen Walzenwechselwagen (6) umfasst, der an einen der Gerüstständer (2) heranfahrbar ist,
- wobei der Walzenwechselwagen (6) einen Unterbau (12) aufweist,
- wobei der Walzenwechselwagen (6) einen Rahmen (13) aufweist, der seinerseits zwei Rahmenaufnahmen (14, 15) aufweist, die in der Walzrichtung (x) gesehen nebeneinander angeordnet sind und in die jeweils ein Paar von Kassetten (11) einsetzbar ist, die jeweils mehrere Zwischen- und Unterstützungswalzen (10) enthalten,
- wobei der Rahmen (13) auf dem Unterbau (12) in der Walzrichtung (x) zwischen zwei Arbeitsstellungen verfahrbar ist, so dass in beiden Arbeitsstellungen in der Walzrichtung (x) gesehen je eine der Rahmenaufnahmen (14, 15) auf Höhe der Stützwalzen (4) angeordnet ist,
- wobei der Walzenwechselwagen (6) einen Basis-Zangenwagen (16) aufweist, der auf dem Unterbau (12) in der Längsrichtung (y) der Stützwalzen (4) verfahrbar ist, so dass mittels des Basis-Zangenwagens (16) dasjenige Paar von Kassetten (11) aus der Rahmenaufnahme (14, 15), die sich auf Höhe der Stützwalzen (4) befindet, entnehmbar und in das Walzgerüst (1) einführbar ist oder ein Paar von in das Walzgerüst (1) eingebauten Kassetten (11) aus dem Walzgerüst (1) entnehmbar und in der Rahmenaufnahme (14, 15) ablegbar ist, die sich auf Höhe der Stützwalzen (4) befindet,
**dadurch gekennzeichnet,**
- **dass** auf dem Unterbau (12) hinter dem Rahmen (13) in der Walzrichtung (x) gesehen nebeneinander zwei Halteeinrichtungen (17, 18) angeordnet sind,
- **dass** in die Halteeinrichtungen (17, 18) lösbar ein jeweiliges Magazin (19, 20) eingesetzt ist,
- **dass** die Magazine (19, 20) jeweils mehrere in der Walzrichtung (x) gesehen nebeneinander angeordnete Magazinaufnahmen (21) für jeweils ein Paar von kleinen Arbeitswalzen (3c) aufweisen,
- **dass** die Halteeinrichtungen (17, 18) in der Walzrichtung (x) über einen jeweiligen Verfahrbereich verfahrbar sind, der jeweils mindestens so groß wie der Abstand (a) der beiden am weitesten voneinander beabstandeten Magazinaufnahmen (21) des jeweiligen Magazins (19, 20) ist,
- **dass** auf dem Unterbau (12) in der Walzrichtung (x) gesehen nebeneinander zwei Zusatz-Zangenwagen (22, 23) angeordnet sind, so dass je einer der Zusatz-Zangenwagen (22, 23) mit je einer der Halteeinrichtungen (17, 18) und je einer der Rahmenaufnahmen (14, 15) zusammenwirkt,
- **dass** die beiden Zusatz-Zangenwagen (22, 23) jeweils ein Basiselement (24), ein Zwischenelement (25) und ein Greifelement (26) aufweisen,
- **dass** die Basiselemente (24) und mit ihnen das jeweilige Zwischenelement (25) und das jeweilige Greifelement (26) in der Längsrichtung (y) der Stützwalzen (4) jeweils zwischen einer eingefahrenen und einer ausgefahrenen Stellung verfahrbar sind,
- **dass** die Zusatz-Zangenwagen (22, 23) in der eingefahrenen Stellung des jeweiligen Basiselements (24) hinter dem Rahmen (13) angeordnet sind, so dass ein Verfahren des Rahmens (13) nicht auf den jeweiligen Zusatz-Zangenwagen (22, 23) wirkt,
- **dass** die Zusatz-Zangenwagen (22, 23) in der ausgefahrenen Stellung des jeweiligen Basiselements (24) in der jeweiligen Rahmenaufnahme (14, 15) angeordnet ist, so dass der jeweilige Zusatz-Zangenwagen (22, 23) zusammen mit dem Rahmen (13) in der Walzrichtung (x) verfahren wird,
- **dass** das jeweilige Zwischenelement (25) auf dem jeweiligen Basiselement (24) ebenfalls in der Längsrichtung (y) der Stützwalzen (4) zwischen einer eingefahrenen Stellung und einer ausgefahrenen Stellung verfahrbar ist,
- **dass** das jeweilige Greifelement (26) an dem jeweiligen Zwischenelement (25) derart gelagert ist, dass es um eine jeweilige Schwenkachse (27) zwischen einer nach hinten und einer nach vorne geschwenkten Stellung schwenkbar ist,
- **dass** das jeweilige Greifelement (26) dann, wenn das jeweilige Basiselement (24) sich außerhalb der jeweiligen Rahmenaufnahme (14, 15) befindet, in der Lage ist, in der nach hinten geschwenkten Stellung ein Paar kleine Arbeitswalzen (3c) aus einer Magazinaufnahme (21) des jeweiligen Magazins (19, 20) zu entnehmen bzw. ein Paar kleine Arbeitswalzen (3c) in einer Magazinaufnahme (21) des jeweiligen Magazins (19, 20) abzulegen, und
- **dass** das jeweilige Greifelement (26) dann, wenn das jeweilige Basiselement (24) sich in der jeweiligen Rahmenaufnahme (14, 15) befindet, in der Lage ist, in der nach vorne geschwenkten Stellung ein Paar kleine Arbeitswalzen (3c) in das Walzgerüst (1) einzuführen bzw. aus dem Walzgerüst (1) zu entnehmen.

2. Walzeinrichtung nach Anspruch 1,
**dadurch gekennzeichnet,**
**dass** in die Rahmenaufnahmen (14, 15) alternativ zu dem Paar von Kassetten (11) auch ein Paar von großen Arbeitswalzen (3a) und/oder ein Paar von mittleren Arbeitswalzen (3b) und Zwischenwalzen (7) einsetzbar ist.

3. Walzeinrichtung nach Anspruch 1 oder 2,
**dadurch gekennzeichnet,**
**dass** die Anzahl an Magazinaufnahmen (21) pro Magazin (19, 20) zwischen drei und acht liegt.

4. Walzeinrichtung nach Anspruch 1, 2 oder 3,
**dadurch gekennzeichnet,**
**dass** das Walzgerüst (1) als Kaltwalzgerüst ausgebildet ist.

5. Walzeinrichtung nach einem der obigen Ansprüche,
**dadurch gekennzeichnet,**
**dass** das jeweilige Basiselement (24) in der jeweiligen eingefahrenen Stellung unter der jeweiligen Halteeinrichtung (17, 18) und dem darin angeordneten Magazin (19, 20) angeordnet ist.

6. Walzeinrichtung nach einem der obigen Ansprüche,
**dadurch gekennzeichnet,**
**dass** die Schwenkachsen (27) parallel zur Walzrichtung (x) verlaufen.

7. Walzstraße mit mehreren Walzeinrichtungen, wobei die Walzgerüste (1) der Walzeinrichtungen in einer Linie hintereinander angeordnet sind,
**dadurch gekennzeichnet,**
**dass** mindestens eine der Walzeinrichtungen als Walzeinrichtung nach einem der obigen Ansprüche ausgebildet ist, vorzugsweise mehrere oder sogar alle Walzeinrichtungen als Walzeinrichtung nach einem der obigen Ansprüche ausgebildet sind.
